# EUROPÄISCHE PATENTSCHRIFT

(11) **EP 2 518 411 B1**
(45) Veröffentlichungstag und Bekanntmachung des Hinweises auf die Patenterteilung: **23.11.2016**
(21) Anmeldenummer: 12001786.8
(22) Anmeldetag: 16.03.2012
(51) Int. Cl.: F24C 15/20

(54) **Dunstabzugshaube mit mehrere ausklappbaren Flügeln**
Vapour extractor with a plurality of wings which can be folded-out
Hotte aspirante dotée de plusieurs battants dépliables

(30) Priorität: 29.04.2011 CH 7372011
(43) Veröffentlichungstag der Anmeldung: 31.10.2012
(73) Patentinhaber: WESCO AG, 5430 Wettingen (CH)
(72) Erfinder: Ernst, Beat, 5430 Wettingen (CH); Hansen, Morten, 5200 Baden (CH); Tiefenauer, Kurt, 5405 Dättwil (CH)
(74) Vertreter: Luchs, Willi

(56) Entgegenhaltungen:
- CN-U- 204 084 529
- CN-Y- 2 485 561
- CN-Y- 201 062 835
- CN-Y- 201 302 212
- DE-U1- 9 415 799
- US-A- 2 929 093
- US-A1- 2006 278 216

## Beschreibung

Die Erfindung betrifft eine Dunstabzugshaube nach dem Oberbegriff des Anspruches 1.

Mit Dunstabzugshauben werden die beim Kochen entstehenden mit Gerüchen behafteten Dämpfe bzw. Dünste in der Regel nach oben abgesaugt und gefiltert und gegebenenfalls nach aussen befördert. Ein Nachteil bei diesen Abzügen besteht darin, dass Luftströmungen quer zu der Absaugerichtung beispielsweise bei geöffneten Fenstern oder aus andern Gründen das Absaugen der Dämpfe bzw. Dünste stören und bewirken, dass sie nicht vollständig abgesaugt werden.

In der Druckschrift DE 94 15 799 U1 ist eine Dunstabzugshaube offenbart, welche rechteckige Platten aufweist, die herunterklappbar sind, dies zur Schaffung eines zusätzlichen erfassbaren Einfangraums für Abluft. Ferner sollen diese Platten als Verschlussklappen für das vollständige Schliessen der Ansaugöffnung dienen. In einer anderen Dunstabzugshaube gemäss der Druckschrift CN-A-201 302 212 ist offenbart, dass eine Öl-Ablenkplatte aufklappbar angeordnet ist, welche in einem Winkel und nicht senkrecht nach unten geöffnet werden kann, da ansonsten hinunterfallende Öltropfen nicht aufgefangen werden

Die CN204084529U offenbart eine Dunstabzugshaube mit ausklappbaren Flügeln.

In der heruntergeklappten Stellung bewirken die Flügel eine zusätzliche Führung der abzusaugenden Dünste als auch ein Abschirmung von allfälligen queren Luftströmungen. Die Flügel sind auch mit solchen Abmessungen versehen, dass sie im eingeklappten Zustand annähernd die gesamte Unterseite des Gehäuses abdecken, wobei zwischen den Flügeln zueinander sowie zwischen diesen und dem Gehäuse ein Abstand vorgesehen ist, damit ein Absaugen auch in diesem eingeklappten Zustand ermöglicht ist. Wegen der späteren Veröffentlichung ist dieser Dokument nicht Teil der Stand der Technik.

Damit ist aber ein beschränkter Ausschwenkwinkel mit dieser Ablenkplatte vorgesehen.

Der vorliegenden Erfindung liegt die Aufgabe zugrunde, eine Dunstabzugshaube der eingangs genannten Art derart weiterzubilden, dass mit ihr die geruchsbehafteten Dünste vollständig abgesogen werden, auch wenn solche möglichen queren Luftströmungen vorhanden sind, und damit die Luftqualität in der Umgebung des Kochfeldes nochmals verbessert wird.

Diese Aufgabe wird erfindungsgemäss durch eine Dunstabzugshaube gemäss den Merkmalen des Anspruches 1 gelöst.

Durch dieses Anlenken von mehreren Flügeln randseitig an unterschiedlichen Stellen des Gehäuses in jeweils eine vorzugsweise senkrecht nach unten gerichtete Stellung wird eine Abschirmung von allfälligen queren Luftströmungen bzw. eine zusätzliche Führung der abzusaugenden Dünste bewirkt. Damit kann die Luftqualität während und nach dem Kochen annähernd geruchfrei gehalten werden.

Bevorzugte Ausgestaltungen der erfindungsgemässen Dunstabzugshaube bilden den Gegenstand der abhängigen Ansprüche.

Ausführungsbeispiele sowie weitere Vorteile der Erfindung sind nachfolgend anhand der Zeichnung näher erläutert. Es zeigen:
- Fig. 1: eine Ansicht einer erfindungsgemässen Dunstabzugshaube oberhalb eines angedeuteten Kochfeldes;
- Fig. 2: eine Ansicht einer erfindungsgemässen Dunstabzugshaube als Variante;
- Fig. 3: eine perspektivische Darstellung eines Scharniers der erfindungsgemässen Dunstabzugshaube; und
- Fig. 4: eine Draufsicht des Scharniers nach Fig. 3.

Fig. 1 zeigt eine oberhalb eines Kochherdes 12 angeordnete Dunstabzugshaube 10, welche an sich auf herkömmliche Weise hergestellt ist und ein vorzugsweise mehrere Filter aufnehmendes, nach unten offenes Gehäuse 11 und ein letzteres haltende, an einer Decke oder dergleichen befestigtes Abzugsrohr 12 umfasst.

Im vorliegenden Ausführungsbeispiel der Dunstabzugshaube 10 sind zwei ausklappbare, jeweils aus einer Glas-, Blech-, Kunststoff- oder Holzplatte oder dergleichen bestehende Flügel 15, 16 vorgesehen. Diese Flügel 15, 16 sind durch Scharniere 20, welche inwendig des Gehäuses 11 randseitig befestigt sind, von einer - wie dargestellt - senkrecht nach unten gerichteten Stellung in eine das Gehäuse abdeckenden horizontalen Schliessposition schwenkbar, wie dies durch die strichpunktiert dargestellten Flügel 15', 16' verdeutlicht ist. Diese Schutzstellung könnte selbstverständlich auch anders als senkrecht nach unten vorgesehen sein.

In dieser dargestellten Schutzstellung besteht die Hauptfunktion dieser Flügel 15, 16 darin, dass bestehende Luftströmungen, wie Zugluft 18 oder ähnliches, nicht die beim Kochen entstehenden Dünste 19 beim Abzug ablenken bzw. stören, damit möglichst alle Kochdünste von der Dunstabzugshaube 10 abgesogen werden. Die Anzahl und die Anordnung der Flügel, sei es auf den Längs- und/oder den Kurzseiten des Gehäuses, kann je nach den räumlichen Gegebenheiten gewählt werden. Wenn diese Dunstabzugshaube 10 unmittelbar an eine Wand angrenzen würde, so würde mit diesen beiden seitlich schützenden Flügeln 15, 16 wie eine Kabine gebildet.

Fig. 2 zeigt eine Variante einer Dunstabzugshaube 30 mit einem nach unten offenen Gehäuse 31 und einem von diesem ausgehenden Abzugsrohr 32. Auf der Unterseite des Gehäuses 31 sind herausnehmbare Filter 33 enthalten, durch welche der abgezogene Dunst gefiltert wird.

Erfindungsgemäss sind bei dieser Variante drei Flügel 15, 16, 17 bei der einen Längsseite 31' des Gehäuses 31 nebeneinander an jeweils zwei Scharnieren 20 angelenkt und - wie dargestellt - jeweils in eine senkrecht nach unten gerichtete Stellung herunterklappbar.

Damit können diese Flügel 15, 16, 17 als Abschirmung von allfälligen queren Luftströmungen aber auch als Abtrennung gegen einen offenen Raum hin. Zudem können diese Flügel als zusätzliche Führung der abzusaugenden Dünste wirken.

Diese drei Flügel 15, 16, 17 können hochgeklappt und ins Innere des einen unten vorstehenden Rahmen 36 bildenden Gehäuses 31 gestossen und fixiert werden. Diese drei Flügel sind dabei mit solchen Aussenabmessungen versehen, dass sie im eingeklappten Zustand annähernd die gesamte Unterseite des Gehäuses abdecken, wobei zwischen den Flügeln zueinander und zwischen diesen und dem Gehäuse ein Abstand vorgesehen ist, damit ein Absaugen auch in diesem eingeklappten Zustand ermöglicht ist.

In Fig. 3 bzw. Fig. 4 ist das Scharnier 20 veranschaulicht, welches einerseits einen im Gehäuse 11 befestigbaren Scharnierlappen 21 und andererseits einen am Flügel 15, 16 fixierbaren Scharnierlappen 22, 23 sowie einen durch diese ragenden Bolzen 24 oder dergleichen aufweist. Diese Scharnierlappen 21, 22, 23 sind mit entsprechenden Öffnungen 26, 27 für die Aufnahme von Schrauben oder dergleichen versehen. Der eine Scharnierlappen 22, 23 ist durch zwei den Bolzen 24 jeweils aussenseitig haltende Scharnierteile (22, 23) gebildet.

Im Rahmen der Erfindung ist im jeweiligen Scharnier 20 eine Bremseinrichtung integriert, mittels welcher der Flügel 15, 16 von Hand oder zumindest teilweise selbsttätig mit einer einstellbaren Schwenkgeschwindigkeit in die nach unten gerichtete Schutzstellung aufklappbar und in dieser Stellung arretierbar ist.

Damit kann dieser jeweilige Flügel 15, 16 von der zugeschwenkten Stellung durch einen Verschliessmechanismus gelöst werden; dann klappt er bis in diese annähernd senkrecht nach unten eingestellte Position. Das Arretieren des jeweiligen Flügels in dieser ausgeklappten Position kann durch einen Anschlag beim Scharnier 20 oder durch entsprechende Arretiermittel vorgesehen sein.

Die Bremseinrichtung besteht im Rahmen der Erfindung aus einem kombinierten oder aus zwei den Bolzen 24 umgreifende Klemmbacken 21' 25 und eine diese beiden gegeneinander verspannbares Befestigungsmittel, vorzugsweise eine Schraube 28. Die eine Klemmbacke 21' ist Teil des Scharnierlappens 21, indes die andere Klemmbacke 25 im gespannten Zustand, wie in Fig. 2 gezeigt ist, vom Scharnierlappen 21 beabstandet und mit diesem via diese Schraube 28 lösbar verbunden ist.

Der Durchmesser des Bolzens 24 oder dergleichen beträgt im Bereich der Klemmbacken 21' 25 mindestens 10 mm, um den jeweiligen mehrere Kilogramm schweren Flügel (bspw. ca. 4 kg) mit einer ausreichenden Bremskraft für eine dauerhaft gleichbleibende Schwenkgeschwindigkeit des Flügels zu versehen. Bei den Scharnierteilen 22, 23 ist der Bolzen 24 jeweils mit einem kleineren Durchmesser versehen, damit diese Scharnierteile ebenfalls klein dimensioniert werden können.

Die Erfindung ist mit dem obigen Ausführungsbeispiel ausreichend dargetan. Selbstverständlich könnte diese noch in anderen Varianten veranschaulicht sein. So könnte zum Beispiel diese Bremseinrichtung in der Art einer Scheibenbremse gebildet sein, bei der die Scheibe vorteilhaft beim Scharnierbolzen gebildet wäre. Die Widerstandskraft der Bremseinrichtung könnte auch so gross eingestellt werden, dass die Flügel durch leichten Handdruck geöffnet würden.

Bein einer Variante einer Dunstabzugshaube kann nur ein ausklappbarer Flügel vorgesehen sein, welcher randseitig am Gehäuse gehalten und in einer horizontalen Scloliessposition fixierbar ist. Der Flügel kann dabei randseitig an unterschiedlichen Stellen des Gehäuses anlenkbar und jeweils in eine vorzugsweise senkrecht nach unten gerichtete Stellung herunterklappbar sein. In letzterer Stellung wird eine Abschirmung von allfälligen queren Luftströmungen bzw. eine zusätzliche Führung der abzusaugenden Dünste bewirkt.

## Patentansprüche

1. Dunstabzugshaube, mit mehreren ausklappbaren Flügeln (15, 16, 17), mit einem nach unten offenen vorzugsweise mehrere Filter aufnehmenden Gehäuse (11, 31), an welchem randseitig die mehreren Flügel (15, 16, 17) gehalten sind, welche in einer horizontalen Schliessposition fixierbar sind, wobei die mehreren Flügel (15, 16, 17) randseitig an unterschiedlichen Stellen des Gehäuses (11, 31) anlenkbar und jeweils in eine vorzugsweise senkrecht nach unten gerichtete Stellung herunterklappbar sind, in welcher die Flügel (15, 16, 17) eine Abschirmung von allfälligen queren Luftströmungen bzw. eine zusätzliche Führung der abzusaugenden Dünste bewirken, wobei diese mehreren Flügeln (15, 16, 17) nebeneinander auf der gleichen Seite oder auf gegenüberliegenden Seiten ausklappbar und mit solchen Aussenabmessungen versehen sind, dass sie im eingeklappten Zustand annähernd die gesamte Unterseite des Gehäuses abdecken, **dadurch gekennzeichnet, dass**
zwischen den Flügeln (15, 16, 17) zueinander sowie zwischen diesen und dem Gehäuse (11, 31) ein Abstand vorgesehen ist, damit ein Absaugen in diesem eingeklappten Zustand zwischen diesen ermöglicht ist, wobei im jeweiligen Scharnier (20) eine Bremseinrichtung integriert ist, mittels welcher der jeweilige Flügel (15, 16) in diese nach unten gerichtete Stellung zumindest teilweise selbsttätig mit einer einstellbaren Schwenkgeschwindigkeit in die nach unten gerichtete Schutzstellung aufklappbar und in dieser nach unten gerichteten Stellung arretierbar ist.

2. Dunstabzugshaube nach Anspruch 1, **dadurch gekennzeichnet, dass** die Flügel (15, 16, 17) ins Innere des einen unten vorstehenden Rahmen (36) bildenden Gehäuses (11, 31) hineinstossbar und darin fixierbar sind.

3. Dunstabzugshaube nach Anspruch 1 oder 2, **dadurch gekennzeichnet, dass** der jeweilige Flügel (15, 16, 17) in der zugeschwenkten Stellung durch einen Verschliessmechanismus lösbar gehalten ist.

4. Dunstabzugshaube nach Anspruch 1, **dadurch gekennzeichnet, dass** das Scharnier (20) einerseits einen am Gehäuse (11), andererseits einen am Flügel (15, 16) befestigbaren Scharnierlappen (21, 22, 23) und einen durch diese ragenden Bolzen (24) oder dergleichen aufweist.

5. Dunstabzugshaube nach Anspruch 4, **dadurch gekennzeichnet, dass** diese Bremseinrichtung aus einem kombinierten oder aus zwei den Bolzen (24) oder dergleichen umgreifende Klemmbacken (21', 25) und eine diese beiden gegeneinander verspannbares Befestigungsmittel, vorzugsweise eine Schraube (28), besteht.

6. Dunstabzugshaube nach Anspruch 5, **dadurch gekennzeichnet, dass** der Bolzen (24) im Bereich der beim einen Scharnierlappen (21) vorhandenen Klemmbacken (21', 25) mindestens einen Durchmesser von 10 mm aufweist, um diesen mehrere Kilogramm schweren Flügel mit einer ausreichenden Bremskraft für eine dauerhaft gleichbleibende Schwenkgeschwindigkeit des Flügels zu versehen.

## Claims

1. Vapor extraction hood, with multiple swingable out wings (15, 16, 17), with a housing (11, 31) open towards below incorporating preferable several filters, on which at edge side the multiple wings (15, 16, 17) are held, which are fixable in a horizontal closure position, whereby the multiple wings (15, 16, 17) at edge side are hingeable at different places of the housing (11, 31) and each is swingable down in a preferable vertical downward directed position, in which the wings (15, 16, 17) effect a screening of possible cross air flows respectively an additional guide of the fumes to be sucked, whereby these multiple wings (15, 16, 17) are swingable out on the same side or on opposed sides and are provided with such dimensions outside, that they cover in the retracted condition approximately the entire bottom side of the housing, **characterized in that**
between the wings (15, 16, 17) one to each other as well as between those and the housing (11, 31) a gap is provided, so that a suction between these is enabled in this retracted condition, whereby a breaking device is integrated in the respective hinge (20), with which the respective wing (15, 16, 17) in this downward directed position is at least partially self-acting swingable open with an adjustable swing speed and is lockable in this downward directed position.

2. Vapor extraction hood according to claim 1, **characterized in that** the wings (15, 16, 17) can be pushed into the inside of a frame (36) protruding below the housing (11, 31) and can be fixed therein.

3. Vapor extraction hood according to claim 1 or 2, **characterized in that** the respective wing (15, 16, 17) is detachable hold by a closure mechanism in the retracted position.

4. Vapor extraction hood according to claim 1, **characterized in that** the hinge (20) is provided with a hinge plate (21, 22, 23) on one side fixable to the housing (11) on the other side to the wing (15, 16) and a through these extending bolt (24) or the like.

5. Vapor extraction hood according to claim 4, **characterized in that** this breaking device comprises a combined or two clamping jaws (21', 25) encompassing the bolt (24) or the like and a fastening means, preferable a screw (28), clamping these both one against each other.

6. Vapor extraction hood according to claim 5, **characterized in that** the bolt (24) has at least a diameter of 10 mm thus in the area of clamping jaw (21', 25) where one hinge plate (21) is present, thus to supply the several kilograms heavy wing with a sufficient breaking force for a durable same remaining swing speed of the wing.

## Revendications

1. Hotte aspirante comprenant plusieurs volets (15, 16, 17) basculants, comprenant un caisson (11, 31) ouvert vers le bas ayant de préférence plusieurs filtres et sur lequel sont retenus, du côté du bord, les plusieurs volets (15, 16, 17) qui peuvent être immobilisés en une position de fermeture horizontale, les plusieurs volets (15, 16, 17) étant articulés du côté du bord en plusieurs points du caisson (11, 31) et pouvant basculer vers le bas dans une position dirigée vers le bas, de préférence verticale, dans laquelle les volets (15, 16, 17) provoquent une protection vis à vis de courants d'air transversaux éventuels et un guidage supplémentaire des vapeurs à aspirer, ces plusieurs volets (15, 16, 17) pouvant basculer les uns à côté des autres du même côté ou sur des côtés opposés et ayant des dimensions extérieures telles que, à l'état rabattu, ils recouvrent à peu près tout le côté inférieur du caisson, **caractérisée en ce que**
il est prévu, entre les volets (15, 16, 17), entre eux et entre ceux-ci et le caisson (11, 31), une distance afin de rendre possible une aspiration entre eux dans cet état fermé, dans lequel il est intégré, dans chaque charnière (20), un dispositif de freinage au moyen duquel le volet (15, 16) respectif peut, dans cette position dirigée vers le bas, être basculé dans la position de protection dirigée vers le bas au moins en partie automatiquement, à une vitesse de basculement réglable et être bloqué dans cette position dirigée vers le bas.

2. Hotte aspirante suivant la revendication 1, **caractérisée en ce que** les volets (15, 16, 17) peuvent buter à l'intérieur du caisson (11, 31) formant un cadre (36) en saillie vers le bas et y être immobilisés.

3. Hotte aspirante suivant la revendication 1 ou 2, **caractérisée en ce que** le volet (15, 16, 17) respectif peut être maintenu de manière amovible dans la position fermée par un mécanisme de fermeture.

4. Hotte aspirante suivant la revendication 1, **caractérisée en ce que** la charnière (20) a des lames (21, 22, 23) pouvant être fixées, d'une part, au caisson (11), d'autre part aux volets (15, 16) et un axe (24) les traversant.

5. Hotte aspirante suivant la revendication 4, **caractérisée en ce que** ce dispositif de freinage est constitué d'une combinée ou de deux mâchoires (21', 25) de serrage entourant l'axe (24) ou analogue et d'un moyen de fixation, de préférence une vis (28), les serrant l'une contre l'autre.

6. Hotte aspirante suivant la revendication 5, **caractérisée en ce que** l'axe (24) a, dans la partie des mâchoires (21', 25) de serrage présentes dans une lame (21) de charnière, un diamètre d'au moins 10 mm, afin de donner à ce volet lourd de plusieurs kilos une force de freinage suffisante pour avoir une vitesse de basculement constante de manière permanente du volet.
